# EUROPÄISCHE PATENTSCHRIFT

(11) **EP 4 624 160 B1**
(45) Veröffentlichungstag und Bekanntmachung des Hinweises auf die Patenterteilung: **01.07.2026**
(21) Anmeldenummer: 24161953.5
(22) Anmeldetag: 25.03.2024
(51) Int. Cl.: B41F 33/00, B41F 13/34

(54) **VERFAHREN ZUR FÄRBUNGSOPTIMIERUNG VON BEDRUCKSTOFFBOGEN IM OFFSETDRUCK**
METHOD FOR OPTIMIZING THE INKING OF PRINTED SHEETS IN OFFSET PRINTING
PROCÉDÉ D'OPTIMISATION DE LA COLORATION DE FEUILLES IMPRIMÉES DANS L'IMPRESSION OFFSET

(43) Veröffentlichungstag der Anmeldung: 01.10.2025
(73) Patentinhaber: Heidelberger Druckmaschinen AG, 69115 Heidelberg (DE)
(72) Erfinder: Mayer, Martin, 68526 Ladenburg (DE); Dischinger, Michael, 74889 Sinsheim (DE); Klingmann, Alexander, 69181 Leimen (DE); Heiler, Peter, 76694 Forst (DE)

(56) Entgegenhaltungen:
- EP-B1- 2 087 996
- CN-A- 103 687 727
- DE-B3- 102007 063 852

## Beschreibung

Die Erfindung betrifft ein Verfahren zur Optimierung der Färbung von Bedruckstoffbogen in einem Offsetdruckwerk einer Bogendruckmaschine und eine Bogendruckmaschine für den Offsetdruck, die für das erfindungsgemäße Verfahren eingerichtet ist.

Beim Drucken mit Bogen-Offsetdruckmaschinen ist es erwünscht, eine möglich gleichbleibende Druckqualität auf den Bedruckstoffbogen zu erhalten, so dass möglichst wenig Makulatur anfällt. Die Druckqualität in Offsetdruckmaschinen wird dazu üblicherweise durch ein optisches Bildinspektionssystem mit einer Kamera überwacht. Eine weitere Möglichkeit zur Qualitätskontrolle ist die Messung mittels Farbmessgeräten. Solche Geräte können offline als Handmessgerät oder innerhalb der Druckmaschine als Inline-Farbmessgerät eingesetzt werden.

Beim Drucken kann das Problem auftreten, dass die Pressung zwischen Gummituchzylinder und Gegendruckzylinder nicht ausreichend ist. Dies äußert sich dann in einem schlechten Ausdruck, bei dem der Bedruckstoff zum Beispiel in Vollflächen nicht flächendeckend mit Farbe belegt ist, sondern mikroskopisch kleine Flecken mit geringer oder keiner Farbe aufweist. Damit erhält man dann eine unerwünschte Reduzierung der Färbung. Die Gründe hierfür liegen beispielsweise in Abweichungen der tatsächlichen Bedruckstoffdicke, der Aufzugshöhen, also der Lage des Gummituchs über den Schmitzringen, der Positionierung des Gummituchs und der Kompressibilität des Bedruckstoffs. Um diesen Problemen entgegenzutreten, wird im Stand der Technik üblicherweise eine Erhöhung der Farbschichtdicke unter Einsatz von mehr Druckfarbe vorgenommen, was jedoch mit Problemen verbunden sein kann. Solche Probleme können etwa stärkeres Schablonieren, Emulgieren, Nebeln oder dergleichen sein.

DE 10 2007 063 852 B3 beschreibt ein Verfahren zur Vorbereitung und Steuerung von Druckaufträgen in einer Bogendruckmaschine, in dem mittels einer optischen Erfassungseinheit Qualitätsmesswerte von Druckbogen erfasst, von einem Rechner bewertet und auf dieser Grundlage automatische Korrektureinstellungen an der Druckmaschine vorgenommen werden. Dabei kann es sich auch um Färbungsstörungen handeln, die durch eine Veränderung der Druckbeistellung behoben werden. Eine inkrementelle Änderung der Druckbeistellung und eine Auswertung von Färbungswerten mittels eines mathematischen Modells zur Optimierung von Färbungseinstellungen werden nicht beschrieben.

EP 2 087 996 B1 beschreibt ein Verfahren zum Übertragen einer Transferschicht von einer Trägerfolie mittels eines Transferspalts, wobei Regelgrößen wie Druckbeistellung und Anpresskraft variiert werden können.

CN 103 687 727 A beschreibt eine Vorrichtung und ein Verfahren zur Kontrolle der Färbung in einem Druckverfahren, bei dem Bedruckstoffe durch einen Druckspalt geführt und die Färbungen der Bedruckstoffe mittels eines optischen Sensors erfasst werden.

Es ist Aufgabe der vorliegenden Erfindung, ein Verfahren anzugeben, mit dem man die Färbung von Bedruckstoffbogen in Bogen-Offsetdruckmaschinen optimieren kann. Es wird eine größere Anzahl an bedruckten Bedruckstoffbogen mit zufriedenstellender flächiger Färbung erhalten. Mit dem beschriebenen Verfahren ist es möglich, die anfallende Makulatur zu reduzieren.

Gelöst wird diese Aufgabe durch ein Verfahren, in dem man die Färbungswerte auf den Bedruckstoffbogen durch ein Farbmessgerät kontinuierlich überwacht und auf Grundlage der gemessenen Färbungswerte die Druckbeistellung nach einer computergestützten Auswertung nachregelt, so dass die Färbung im optimalen Bereich bleibt.

Dementsprechend bestrifft die Erfindung ein Verfahren zur Optimierung der Färbung von Bedruckstoffbogen in einem Offsetdruckwerk einer Bogendruckmaschine, das einen Gummituchzylinder und einen Gegendruckzylinder umfasst, wobei der Gummituchzylinder und der Gegendruckzylinder einen Druckspalt bilden, bei dem man einen als Bezugsbogen dienenden Bedruckstoffbogen in den Druckspalt einbringt, diesen im Druckspalt bedruckt, nach dem Bedrucken mittels eines Farbmessgeräts den Färbungswert auf dem als Bezugsbogen dienenden Bedruckstoffbogen in einem bedruckten Bereich ermittelt und gegebenenfalls die Druckbeistellung im Offsetdruckwerk verändert, einen dem als Bezugsbogen dienenden Bedruckstoffbogen nachfolgenden Bedruckstoffbogen in den Druckspalt einbringt, diesen im Druckspalt bedruckt und mittels des Farbmessgeräts den Färbungswert des nachfolgenden Bedruckstoffbogens ermittelt, wobei ein Rechner auf Grundlage des ermittelten Färbungswerts des als Bezugsbogen dienenden Bedruckstoffbogens und des ermittelten Färbungswerts des nachfolgenden Bedruckstoffbogens den optimalen Wert der Druckbeistellung ermittelt und einstellt, wobei die ermittelten Färbungswerte des Farbmessgeräts abhängig von der Schichtdicke der Farbe auf den Bedruckstoffbogen sind.

Erfindungsgemäß erfolgt eine Optimierung der Färbung der Bedruckstoffbogen dadurch, dass deren Färbung durch Bestimmung der Färbungswerte durch das Farbmessgerät überwacht und auf Grundlage einer Bewertung durch den Rechner die Druckbeistellung gesteuert und gegebenenfalls angepasst wird.

In einer bevorzugten Ausführungsform wird das Verfahren kontinuierlich beim Bedrucken von Bedruckstoffbogen ausgeführt. In einer besonders bevorzugten Ausführungsform führt man das Verfahren kontinuierlich aus, indem man jeden nachfolgenden Bedruckstoffbogen bei jedem weiteren Druckvorgang im Druckspalt als neuen als Bezugsbogen dienenden Bedruckstoffbogen behandelt. In einer weiteren bevorzugten Ausführungsform vermisst man nicht fortlaufend jeden einzelnen Bedruckstoffbogen in der Offsetdruckmaschine, sondern lässt einen oder mehrere Bedruckstoffbogen aus. In dieser bevorzugten Ausführungsform ermittelt man den Färbungswert mittels des Farbmessgeräts dementsprechend beispielsweise nur auf jedem zweiten, jedem dritten oder jedem vierten Bedruckstoffbogen. Besonders bevorzugt ist jedoch die Messung des Färbungswerts mittels des Farbmessgeräts auf jedem einzelnen Bedruckstoffbogen.

Hinsichtlich der Materialien für die Bedruckstoffbogen liegen keine besonderen Einschränkungen vor. Es können alle üblicherweise in Bogen-Offsetdruckmaschinen verwendeten Bedruckstoffe verwendet werden. Als Bedruckstoffbogen für das erfindungsgemäße Verfahren bevorzugt sind Papierbogen, Kartonbogen oder Foliebogen.

Erfindungsgemäß handelt es sich bei der Veränderung der Druckbeistellung um die Veränderung des Abstandes von Gummituchzylinder und Gegendruckzylinder in dem Offsetdruckwerk. Die Veränderung der Druckbeistellung erfolgt in der Regel elektromechanisch durch Aktuatoren, gesteuert durch den Rechner.

In einer bevorzugten Ausführungsform bewertet der Rechner die ermittelten Färbungswerte in Abhängigkeit von den dazugehörigen Druckbeistellungen durch ein mathematisches Modell, ermittelt die optimale Druckbeistellung durch Auswertung des mathematischen Modells und stellt die Druckbeistellung dementsprechend optimal ein. Somit wird die optimale Druckeinstellung durch mathematische Analyse auf Basis der Färbungswerte und Druckbeistellungswerte ermittelt.

Als optimale Druckbeistellung versteht man dabei eine Druckbeistellung, bei welcher der ermittelte Färbungswert bei einer weiteren Zunahme der Druckbeistellung nicht oder nur in vernachlässigbarem Ausmaß weiter zunimmt und unterhalb eines vorher festgelegten Grenzwerts für den Wert der Druckbeistellung, der durch den technischen Aufbau des Druckwerks vorgegeben ist, liegt. Bei der Druckbeistellung handelt es sich dann um die optimale Druckbeistellung, wenn die Färbung auf dem Bedruckstoff bei einer weiteren Erhöhung der Druckbeistellung nur geringfügig weiter zunimmt und die Färbung bei einer weiteren Verringerung der Druckbeistellung stark abnimmt.

In einer bevorzugten Ausführungsform bewertet der Rechner die ermittelten Färbungswerte in Abhängigkeit von den dazugehörigen Druckbeistellungen durch ein mathematisches Modell, wobei das mathematische Modell eine Kurve ist und es sich bei der optimalen Druckbeistellung um das mathematische Minimum der Kurve handelt. In einer besonders bevorzugten Ausführungsform handelt es sich bei dem mathematischen Modell um eine Kurve, wobei die Kurve die Änderung der Färbungswerte in Abhängigkeit von der Druckbeistellung beschreibt. In einer ganz besonders bevorzugten Ausführungsform ist die Kurve eine Regressionskurve. In einer speziellen Ausführungsform ist das mathematische Modell eine Kurve, welche die Änderung der Färbungswerte in Abhängigkeit von der Druckbeistellung beschreibt, wobei die Kurve eine Regressionskurve ist und wobei es sich bei dem optimalen Wert der Druckbeistellung um das mathematische Minimum der Regressionskurve handelt. In einer ganz speziellen Ausführungsform erhöht der Rechner den durch das mathematische Modell erhaltenen optimalen Wert der Druckbeistellung noch um einen Wert im Bereich von 0,01 bis 0,03 mm, bevorzugt um einen Wert im Bereich von 0,015 bis 0,025 mm, und stellt die Druckbeistellung auf diesen geringfügig erhöhten Wert oberhalb des theoretisch ermittelten optimalen Wertes ein. Das dient dazu, die Sensitivität zu reduzieren.

In einer weiteren bevorzugten Ausführungsform verändert der Rechner bei der Notwendigkeit einer Änderung der Druckbeistellung diese jeweils in gleich großen Schritten. In einer besonders bevorzugten Ausführungsform verändert der Rechner die Druckbeistellung jeweils in gleich großen Schritten im Bereich von 0,005 bis 0,025 mm. In einer ganz besonders bevorzugten Ausführungsform erhöht der Rechner die Druckbeistellung jeweils in gleich großen Schritten im Bereich von 0,005 bis 0,025 mm. In einer speziellen Ausführungsform erhöht der Rechner die Druckbeistellung zunächst jeweils in gleich großen Schritten im Bereich von 0,005 bis 0,025 mm und erniedrigt danach die Druckbeistellung jeweils in gleich großen Schritten im Bereich von 0,005 bis 0,025 mm.

In einer weiteren bevorzugten Ausführungsform handelt es sich bei dem Farbmessgerät um ein Inline-Farbmessgerät der Bogendruckmaschine. Im Gegensatz zu einem Handmessgerät ist das Inline-Farbmessgerät fest in der Bogendruckmaschine verbaut. Dieses ist bevorzugt nach dem letzten Offsetdruckwerk, aber vor dem Ausleger der Bogendruckmaschine angeordnet.

In einer weiteren bevorzugten Ausführungsform ermittelt man mittels des Farbmessgeräts den Färbungswert auf dem als Bezugsbogen dienenden Bedruckstoffbogen in einem Druckkontrollstreifen. Druckkontrollstreifen für Bedruckstoffe sind dem Fachmann prinzipiell bekannt. Der Druckkontrollstreifen befindet sich bevorzugt außerhalb des eigentlichen Druckbildes.

Erfindungsgemäß sind die ermittelten Färbungswerte des Farbmessgeräts abhängig von der Schichtdicke der Farbe auf den Bedruckstoffbogen. Farbmessgeräte für Druckmaschinen sind dem Fachmann prinzipiell bekannt. Als Farbmessgeräte für das erfindungsgemäße Verfahren bevorzugt sind Spektralphotometer oder Densitometer. Spektralphotometer messen die Remissionswerte der Farbe bei verschiedenen Wellenlängen auf dem Bedruckstoffbogen, Densitometer bestimmen quantitativ die Farbdichte auf dem Bedruckstoffbogen.

Ein weiterer Gegenstand der Erfindung ist eine Bogendruckmaschine für den Offsetdruck, eingerichtet zur Ausführung des erfindungsgemäßen Verfahrens. Eine erfindungsgemäße Druckmaschine umfasst bevorzugt wenigstens ein Offsetdruckwerk und ein Inline-Farbmessgerät.

Figur 1 zeigt schematisch den Ablauf des erfindungsgemäßen Verfahrens. Ein als Bezugsbogen dienender Bedruckstoffbogen (6) wurde im Druckspalt (5), welcher durch einen Gummituchzylinder (3) und einen Gegendruckzylinder (4) im Offsetdruckwerk (1) der Bogendruckmaschine (2) gebildet wird, bedruckt. Mittels eines Farbmessgeräts (7) wurde der Färbungswert auf dem Bedruckstoffbogen (6) gemessen und an einen Rechner (11) weitergegeben. Der Rechner (11) ermittelte basierend auf den gemessenen Färbungswerten und den Druckbeistellungen die optimale Druckbeistellung. Basierend auf dem Färbungswert veränderte der Rechner (11) dann falls erforderlich die Druckbeistellung im Offsetdruckwerk (1). In einem zweiten Schritt wird ein nachfolgender Bedruckstoffbogen (10) mit der geänderten Druckbeistellung im Druckspalt (5) bedruckt. Die beiden Bedruckstoffbogen (6) und (10) werden dann aus der Bogendruckmaschine (2) ausgeschleust. Anschließend wird das Verfahren für weitere nachfolgende Bedruckstoffbogen in der Bogendruckmaschine (2) wiederholt.

Figur 2 zeigt ein Diagramm, in dem die Druckbeistellung gegen die Änderung der gemessenen Färbungswerte aufgetragen ist. Die kleinen Punkte sind die mit dem Farbmessgerät (7) ermittelten Messpunkte, die gepunktete Kurve ist eine an die Messpunkte angepasste Regressionskurve. Das Minimum der Kurve, also der optimale Wert der Druckbeistellung, ist durch den großen Punkt dargestellt.

### Bezugszeichenliste

- 1: Offsetdruckwerk
- 2: Bogendruckmaschine
- 3: Gummituchzylinder
- 4: Gegendruckzylinder
- 5: Druckspalt
- 6: als Bezugsbogen dienender Bedruckstoffbogen
- 7: Farbmessgerät
- 10: nachfolgender Bedruckstoffbogen
- 11: Rechner

## Patentansprüche

1. Verfahren zur Optimierung der Färbung von Bedruckstoffbogen in einem Offsetdruckwerk (1) einer Bogendruckmaschine (2), das einen Gummituchzylinder (3) und einen Gegendruckzylinder (4) umfasst, wobei der Gummituchzylinder (3) und der Gegendruckzylinder (4) einen Druckspalt (5) bilden, bei dem man einen als Bezugsbogen dienenden Bedruckstoffbogen (6) in den Druckspalt (5) einbringt, diesen im Druckspalt (5) bedruckt, nach dem Bedrucken mittels eines Farbmessgeräts (7) den Färbungswert auf dem als Bezugsbogen dienenden Bedruckstoffbogen (6) in einem bedruckten Bereich ermittelt und gegebenenfalls die Druckbeistellung im Offsetdruckwerk (1) verändert, einen dem als Bezugsbogen dienenden Bedruckstoffbogen (6) nachfolgenden Bedruckstoffbogen (10) in den Druckspalt (5) einbringt, diesen im Druckspalt (5) bedruckt und mittels des Farbmessgeräts (7) den Färbungswert des nachfolgenden Bedruckstoffbogens (10) ermittelt,
**dadurch gekennzeichnet,**
**dass** ein Rechner (11) auf Grundlage des ermittelten Färbungswerts des als Bezugsbogen dienenden Bedruckstoffbogens (6) und des ermittelten Färbungswerts des nachfolgenden Bedruckstoffbogens (10) den optimalen Wert der Druckbeistellung ermittelt und einstellt, wobei die ermittelten Färbungswerte des Farbmessgeräts (7) abhängig von der Schichtdicke der Farbe auf den Bedruckstoffbogen sind.

2. Verfahren nach Anspruch 1, wobei man das Verfahren kontinuierlich beim Bedrucken von Bedruckstoffbogen ausführt.

3. Verfahren nach Anspruch 2, wobei man das Verfahren kontinuierlich ausführt, indem man jeden nachfolgenden Bedruckstoffbogen (10) bei jedem weiteren Druckvorgang im Druckspalt (5) als neuen als Bezugsbogen dienenden Bedruckstoffbogen (6) behandelt.

4. Verfahren nach einem der vorhergehenden Ansprüche, wobei es sich bei der Veränderung der Druckbeistellung um die Veränderung des Abstandes von Gummituchzylinder (3) und Gegendruckzylinder (4) in dem Offsetdruckwerk (1) handelt.

5. Verfahren nach einem der vorhergehenden Ansprüche, wobei der Rechner (11) die ermittelten Färbungswerte in Abhängigkeit von den dazugehörigen Druckbeistellungen durch ein mathematisches Modell bewertet und den optimalen Wert der Druckbeistellung durch Auswertung des mathematischen Modells ermittelt und einstellt.

6. Verfahren nach Anspruch 5, wobei das mathematische Modell eine Kurve ist und es sich bei dem durch den Rechner (11) ermittelten optimalen Wert der Druckbeistellung um das mathematische Minimum der Kurve handelt.

7. Verfahren nach Anspruch 6, wobei die durch den Rechner (11) eingestellte Druckbeistellung um einen Wert im Bereich von 0,015 bis 0,025 mm gegenüber dem ermittelten optimalen Wert der Druckbeistellung erhöht ist.

8. Verfahren nach einem der Ansprüche 5 bis 7, wobei die Kurve die Änderung der Färbungswerte in Abhängigkeit von der Druckbeistellung beschreibt.

9. Verfahren nach einem der Ansprüche 5 bis 8, wobei die Kurve eine Regressionskurve ist.

10. Verfahren nach einem der vorhergehenden Ansprüche, wobei der Rechner (11) bei einer Änderung der Druckbeistellung diese jeweils in gleich großen Schritten verändert.

11. Verfahren nach Anspruch 10, wobei der Rechner (11) bei einer Änderung der Druckbeistellung diese jeweils in gleich großen Schritten im Bereich von 0,005 bis 0,025 mm verändert.

12. Verfahren nach einem der vorhergehenden Ansprüche, wobei es sich bei dem Farbmessgerät (7) um ein Inline-Farbmessgerät der Bogendruckmaschine (2) handelt.

13. Verfahren nach einem der vorhergehenden Ansprüche, wobei man mittels des Farbmessgeräts (7) den Färbungswert auf dem als Bezugsbogen dienenden Bedruckstoffbogen (6) in einem Druckkontrollstreifen ermittelt.

14. Bogendruckmaschine (2) für den Offsetdruck, eingerichtet zur Ausführung des Verfahrens nach einem der Ansprüche 1 bis 13.

## Claims

1. Method for optimising the inking of substrate sheets in an offset printing unit (1) of a sheet-fed printing press (2), which comprises a blanket cylinder (3) and an impression cylinder (4), the blanket cylinder (3) and the impression cylinder (4) forming a printing nip (5), in which a substrate sheet (6) serving as a reference sheet is introduced into the printing nip (5) and printed in the printing nip (5), after printing, the colouring value on the sheet of substrate (6) serving as the reference sheet is determined in a printed area by means of a colour measuring device (7) and, if necessary, the impression pressure adjustment in the offset printing unit (1) is changed, a sheet of substrate (10) following the sheet of substrate (6) serving as the reference sheet is introduced into the printing nip (5), this sheet is printed in the printing nip (5) and the colouring value of the following sheet of substrate (10) is determined by means of the colour measuring device (7),
**characterized in that**
a computer (11) determines and sets the optimum value of the impression pressure adjustment on the basis of the determined colouring value of the substrate sheet (6) serving as reference sheet and the determined colouring value of the subsequent substrate sheet (10), the determined colouring values of the colour measuring device (7) being dependent on the layer thickness of the ink on the substrate sheet.

2. Method according to claim 1, wherein the method is carried out continuously during the printing of substrate sheets.

3. Method according to claim 2, wherein the method is carried out continuously by treating each subsequent substrate sheet (10) as a new substrate sheet (6) serving as a reference sheet in the printing nip (5) during each further printing operation.

4. Method according to one of the preceding claims, wherein the change in the impression pressure adjustment is a change in the distance between the blanket cylinder (3) and the impression cylinder (4) in the offset printing unit (1).

5. Method according to one of the preceding claims, wherein the computer (11) evaluates the determined colouring values as a function of the associated impression pressure adjustments by means of a mathematical model and determines and sets the optimum value of the impression pressure adjustment by evaluating the mathematical model.

6. Method according to claim 5, wherein the mathematical model is a curve and the optimum value of the impression pressure adjustment determined by the computer (11) is the mathematical minimum of the curve.

7. Method according to claim 6, wherein the impression pressure adjustment set by the computer (11) is increased by a value in the range from 0.015 to 0.025 mm compared to the determined optimum value of the impression pressure adjustment.

8. Method according to any one of claims 5 to 7, wherein the curve describes the change in the colouring values as a function of the impression pressure adjustment.

9. Method according to one of the claims 5 to 8, wherein the curve is a regression curve.

10. Method according to one of the preceding claims, wherein the computer (11) changes the impression pressure in equal steps when the impression pressure adjustment is changed.

11. Method according to claim 10, wherein the computer (11) changes the impression pressure adjustment in equal steps in the range from 0.005 to 0.025 mm when the impression pressure adjustment is changed.

12. Method according to one of the preceding claims, wherein the colour measuring device (7) is an inline colour measuring device of the sheet-fed printing press (2).

13. Method according to one of the preceding claims, wherein the colouring value on the substrate sheet (6) serving as reference sheet in a print control strip is determined by means of the colour measuring device (7).

14. Sheet-fed printing press (2) for offset printing, arranged for carrying out the method according to one of claims 1 to 13.

## Revendications

1. Procédé pour optimiser la coloration de feuilles de matériau à imprimer dans un groupe d'impression offset (1) d'une machine à imprimer à feuilles (2), procédé qui comprend un cylindre porte-blanchet (3) et un cylindre de contre-pression (4), sachant que le cylindre porte-blanchet (3) et le cylindre de contre-pression (4) forment une ligne de contact (5) dans laquelle (5) on introduit une feuille de matériau à imprimer (6) servant de feuille de référence ; on imprime ladite feuille dans la ligne de contact (5) ; qu'après l'impression, on détermine sur une zone imprimée, au moyen d'un colorimètre (7), la valeur de coloration sur la feuille de matériau à imprimer (6) servant de feuille de référence ; et l'on modifie éventuellement le réglage de la pression d'impression dans le groupe d'impression offset (1) ; on introduit dans la ligne de contact (5) une feuille de matériau à imprimer (10) suivant la feuille de matériau à imprimer (6) qui servait de feuille de référence ; on imprime cette feuille dans la ligne de contact (5) et on détermine au moyen du colorimètre (7) la valeur de coloration sur la feuille de matériau à imprimer (10) suivante,
**caractérisé en ce**
**qu'**un ordinateur (11) détermine et règle la valeur optimale du réglage de la pression d'impression sur la base de la valeur de coloration déterminée sur la feuille de matériau à imprimer (6) servant de feuille de référence et de la valeur de coloration déterminée sur la feuille de matériau à imprimer (10) suivante, sachant que les valeurs de coloration déterminées par le colorimètre (7) dépendent de l'épaisseur de couche de l'encre sur la feuille de matériau à imprimer.

2. Procédé selon la revendication 1, dans lequel on exécute le procédé en continu lors de l'impression de feuilles de matériau à imprimer.

3. Procédé selon la revendication 2, dans lequel on exécute en continu le procédé consistant à traiter chaque feuille de matériau à imprimer (10) suivante, à chaque processus d'impression suivant dans la ligne de contact (5), comme une nouvelle feuille de matériau à imprimer (6) servant de feuille de référence.

4. Procédé selon l'une des revendications précédentes, dans lequel la modification du réglage de la pression d'impression consiste à modifier l'écart entre le cylindre porte-blanchet (3) et le cylindre de contre-pression (4) dans le groupe d'impression offset (1).

5. Procédé selon l'une des revendications précédentes, dans lequel l'ordinateur (11) évalue à l'aide d'un modèle mathématique les valeurs de coloration déterminées en fonction des réglages de pression d'impression correspondants, et dans lequel il détermine et règle la valeur optimale de la pression d'impression par une analyse du modèle mathématique.

6. Procédé selon la revendication 5, dans lequel le modèle mathématique est une courbe et dans lequel la valeur optimale de réglage de la pression d'impression déterminée par l'ordinateur (11) est le minimum mathématique de la courbe.

7. Procédé selon la revendication 6, dans lequel la pression d'impression réglée par l'ordinateur (11) est majorée d'une valeur comprise entre 0,015 et 0,025 mm par rapport à la valeur optimale déterminée du réglage de la pression d'impression.

8. Procédé selon l'une des revendications 5 à 7, dans lequel la courbe décrit la variation des valeurs de coloration en fonction du réglage de la pression d'impression.

9. Procédé selon l'une des revendications 5 à 8, sachant que la courbe est une courbe de régression.

10. Procédé selon l'une des revendications précédentes dans lequel l'ordinateur (11), lorsqu'il modifie le réglage de la pression d'impression, le modifie à chaque fois par pas égaux.

11. Procédé selon la revendication 10, dans lequel l'ordinateur (11), lorsqu'il modifie le réglage de la pression d'impression, le modifie à chaque fois par pas égaux dans la plage de 0,005 à 0,025 mm.

12. Procédé selon l'une des revendications précédentes, dans lequel le colorimètre (7) est un colorimètre en ligne de la machine à imprimer à feuilles (2).

13. Procédé selon l'une des revendications précédentes dans lequel on détermine, au moyen du colorimètre (7), sur une bande de contrôle de qualité, la valeur de coloration sur la feuille de matériau à imprimer (6) servant de feuille de référence.

14. Machine à imprimer à feuilles (2) pour l'impression offset, configurée pour exécuter le procédé selon l'une des revendications 1 à 13.
